# EUROPÄISCHE PATENTANMELDUNG

(11) **EP 4 696 835 A1**
(43) Veröffentlichungstag der Anmeldung: **18.02.2026**
(21) Anmeldenummer: 24194885.0
(22) Anmeldetag: 16.08.2024
(51) Int. Cl.: D07B 7/14, E01D 19/10

(54) **VERFAHREN UND VORRICHTUNG ZUR SEILBEARBEITUNG**

(71) Anmelder: CPE Corrosion Protection Engineering GmbH, 30916 Isernhagen (DE)
(72) Erfinder: SUPPAN, Philipp, 30916 Isemhagen (DE)
(74) Vertreter: Angerhausen, Christoph

(57) **Zusammenfassung**

Die Erfindung betrifft ein Verfahren zur Seilbearbeitung, bei dem ein Seil (100) mit einer Vorrichtung (1) befahren wird, die eine Antriebseinheit (10) aufweisend mindestens drei Rollen (11) umfasst, die kraftschlüssig mit dem Seil (100) verbunden sind, wobei mindestens eine Rolle (11) durch mindestens einen Motor (12) angetrieben wird. Das Verfahren umfasset die Schritte:
- Ansteuern des mindestens einen Motors (12) zum Verfahren der Vorrichtung (1) am Seil (100) an eine vorbestimmbare Position (2),
- zumindest zeitweises Auftragen mindestens eines Fluids auf das Seil (100) zumindest in Teilbereichen des Seils (100), insbesondere an der vorbestimmbaren Position (2), wobei das zeitweise Auftragen ein Reinigen, Waschen und/oder Beschichten des Seils (100) umfasst, und
- Abtragen von festen oder losen Belägen oder einer Beschichtung auf dem Seil (100).

Die Erfindung ist weiterhin auf eine entsprechende Vorrichtung zur Seilbearbeitung, insbesondere mit einem erfindungsgemäßen Verfahren gerichtet.

## Beschreibung

Die Erfindung betrifft ein Verfahren sowie eine Vorrichtung zur Seilbearbeitung, wobei ein Seil mit der Vorrichtung befahren wird, umfassend ein Ansteuern mindestens eines Motors zum Verfahren der Vorrichtung am Seil an eine vorbestimmbare Position, ein zumindest zeitweises Auftragen mindestens eines Fluids, umfassend ein Reinigen, Waschen und/oder Beschichten, auf das Seil zumindest in Teilbereichen des Seils, insbesondere an der vorbestimmbaren Position, und ein Abtragen von festen oder losen Belägen oder einer Beschichtung auf dem Seil.

Seile oder Stäbe werden zur Übertragung von Zugkräften in technischen Strukturen, insbesondere Hochbauten wie Hängebrücken, Schrägseilbrücken oder Dachkonstruktionen eingesetzt. Solche Seile können als Kabel oder Seilbündel ausgeführt sein, insbesondere als Vollverschlossene Seile (WS) oder Litzenbündelseile. Im eingebauten Zustand sind die einzelnen Seile, die Seile eines Kabels oder Seilbündel mit einem Korrosionsschutz in Form von Anstrichen, Umwicklungen oder Ummantelungen aus Kunststoffen versehen. Dazu werden Litzen der Seile entweder einzeln verzinkt und anschließend mit einem Beschichtungssystem nach dem Einbau versehen oder die Litzenbündel werden direkt nach dem Einbau beschichtet.

Diese auf Seilen applizierten Korrosionsschutzsysteme haben in der Regel eine Schutzdauer nach ISO 12944-1 von hoch (25 Jahre) bis sehr hoch (über 25 Jahre). Das bedeutet, dass nach dem Erreichen der Schutzdauer die Korrosionsschutzbeschichtungen entweder nach ISO 12944-1 durch eine Teilerneuerung oder Vollerneuerung instandgesetzt werden müssen.

Da die Oberflächen der Seile nach längerer Standzeit verwittert oder stark verschmutzt sein können, sind gegebenenfalls auch Ausbesserungen während der Nutzungsdauer der Seile durchzuführen. Hierzu ist eine regelmäßige Inspektion erforderlich, um die Gefährdung Dritter und der Bauwerke selbst durch unerwartete Brüche der Seile oder Stäbe zu verhindern.

Für Ausbesserungs-, Teilerneuerungs- oder Vollerneuerungsarbeiten der Seile werden die Umhüllungen oder Beläge der Seile, Kabel oder Seilbündel bearbeitet. Vor einem Applizieren einer neuen Beschichtung sind etwa Oberflächenvorbereitungsarbeiten notwendig. Diese erfolgen in der Regel nach ISO 8504-3 mit Handwerkzeugen oder maschinell angetriebenen Werkzeugen. Eine Vollerneuerung der Korrosionsschutzbeschichtung wird in der Regel durch Strahlen nach ISO 8504-2 durchgeführt.

Bisher wurden diese Arbeiten an Seilen über bemannte Inspektionsgeräte und Hubarbeitsbühnen durchgeführt. Daher werden beispielsweise in der EP 23 25 394 A2 sowie dem Gebrauchsmuster DE 2020 17 001 708 U1 unbemannte Inspektionsgeräte vorgeschlagen. Die dort beschriebenen Verfahren und Vorrichtungen umfassen allerdings nur ein Reinigen oder Beschichten (EP 23 25 394) oder ein Strahlen (DE 2020 17 001 708 U1) der Seile.

Damit ermöglichen die Vorrichtungen und Verfahren aus dem Stand der Technik kein Durchführen von Ausbesserungsarbeiten, einer Teilerneuerung oder einer Vollerneuerung eines Korrosionsschutzes von Seilen, die ein Abtragen und ein Reinigen oder Beschichten umfassen.

Es ist daher die Aufgabe der Erfindung, ein Verfahren und eine Vorrichtung zur Seilbearbeitung bereitzustellen, das Ausbesserungsarbeiten, eine Teilerneuerung und/oder eine Vollerneuerung eines Korrosionsschutzes von Seilen, umfassend ein Abtragen und ein Beschichten, Waschen oder Reinigen, ermöglicht.

Diese Aufgabe wird durch ein Verfahren mit den Merkmalen des Anspruchs 1 gelöst. Der nebengeordnete Anspruch 13 betrifft eine entsprechende Vorrichtung. Vorteilhafte Ausführungsformen der Erfindung sind jeweils Gegenstand der abhängigen Ansprüche.

Demgemäß ist ein Verfahren zur Seilbearbeitung vorgesehen, bei dem ein Seil mit einer Vorrichtung befahren wird, die eine Antriebseinheit aufweisend mindestens drei Rollen umfasst, die kraftschlüssig mit dem Seil verbunden sind, wobei mindestens eine Rolle durch mindestens einen Motor angetrieben wird, und das die Schritte umfasst:
- Ansteuern des mindestens einen Motors zum Verfahren der Vorrichtung am Seil an eine vorbestimmbare Position,
- zumindest zeitweises Auftragen mindestens eines Fluids auf das Seil zumindest in Teilbereichen des Seils, insbesondere an der vorbestimmbaren Position, wobei das zeitweise Auftragen ein Reinigen, Waschen und/oder Beschichten des Seils umfasst, und
- Abtragen von festen oder losen Belägen oder einer Beschichtung auf dem Seil.

Dadurch, dass das Verfahren ein Abtragen umfasst, kann es für die Oberflächenvorbereitung bei Ausbesserungsarbeiten, bei der Teilerneuerung oder Vollerneuerung der Korrosionsschutzbeschichtung von Seilen wie beispielsweise WS oder Kabeln angewendet werden. Weiterhin ermöglicht das Verfahren durch das zumindest zeitweise Auftragen eines Fluids auch ein Reinigen, Waschen und/oder Beschichten des Seils. Damit ermöglicht die Erfindung das Durchführen mehrerer, bevorzugt aller, Schritte, die für Ausbesserungsarbeiten, eine Teilerneuerung oder eine Vollerneuerung der Korrosionsschutzbeschichtung von Seilen erforderlich sind.

Das Ansteuern des mindestens einen Motors kann dabei mittels einer Steuereinheit erfolgen. Diese kann entweder in der Vorrichtung selbst vorgesehen sein oder separat ausgestaltet sein. In letzterem Fall ist die externe Steuereinheit mit der Vorrichtung signalverbunden. Ist die Steuereinheit in der Vorrichtung selbst vorgesehen, kann eine Eingabeeinheit an der Vorrichtung vorgesehen sein, über die beispielsweise die vorbestimmbare Position vorgegeben und/oder durchzuführende Arbeitsschritte ausgewählt werden können.

Insbesondere kann vorgesehen sein, dass die Vorrichtung über Sensorik, beispielsweise eine Kamera, verfügt, so dass beim Verfahren auf dem Seil ein Zustand des Seils erkennbar ist. Basierend auf dem erfassten Zustand kann die Steuereinheit entsprechende Verfahrensschritte, beispielsweise ein Abtragen und neues Beschichten, selbsttätig durchführen.

Alternativ oder zusätzlich kann vorgesehen sein, den erfassten Zustand an eine externe Dateneinheit zu übermitteln. Dies ermöglicht beispielsweise einem Bediener der Vorrichtung anhand der übermittelten Daten einen Zustand des Seils zu beurteilen. Basierend auf der Beurteilung kann der Bediener mit einer externen Steuereinheit die Vorrichtung an eine gewünschte Position verfahren und entsprechend des Zustands des Seils geeignete Bearbeitungsschritte durchführen.

Als Fluide werden hier Flüssigkeiten und Gase verstanden, die insbesondere zum Reinigen, Waschen und/oder Beschichten der Seile geeignet sind.

Vorzugsweise umfasst das Abtragen ein Strahlen des Seils. Dadurch kann ein Entfernen einer Beschichtung der Seile automatisiert, also ohne Führung eines Strahls durch eine Person von Hand, erfolgen. Insbesondere kann vorgesehen sein, dass abgetragene Material und/oder durchs Strahlen aufgetragene Medien, beispielsweise in einer Auffangwanne der Vorrichtung, aufgefangen werden. So kann das Verfahren durchgeführt werden, ohne dass die Seile eingerüstet oder eingehaust werden müssen. Das Strahlen kann dabei bevorzugt mittels Druckluftstrahlen oder Saugkopfstrahlen erfolgen.

Als Strahlmedien können Körnungen oder Pulver festen Materials, das alternativ auch aus gefrorenen Flüssigkeiten oder gefrorenen Gasen bestehen kann, und Zusätze wie beispielsweise Tenside enthalten kann, mit Hilfe von Luft- oder Wasser oder einem Gemisch aus Luft und Wasser unter hohem Druck auf eine Oberfläche der Seile aufgespritzt werden.

Beim Druckluftstrahlen wird das verwendete Strahlmedium zur Behandlung von Oberflächen durch Druckluft beim Durchströmen einer Düse beschleunigt. Durch den Aufprall des Strahlmittels auf die zu bearbeitende Oberfläche des Seils kann der Oberflächenzustand des Seils, beispielsweise durch Abtragen einer Beschichtung, verändert werden.

Beim Saugkopfstrahlen wird zur Beschleunigung des Strahlmediums ein Sauger eingesetzt. Das Verfahren findet somit ausschließlich im Unterdruck statt. Dadurch ist der Prozess gegenüber der Umgebung staub- und funkenfrei: abgetragene Partikel können samt Strahlmedium direkt durch einen Luftstrom abgesaugt und gegebenenfalls gefiltert werden.

Vorzugsweise umfasst das Verfahren ein Absaugen von abgetragenen oder aufgetragenen Medien, wie abgetragene Partikel einer Beschichtung oder aufgetragenes Strahlmedium. Dadurch kann eine Staubbildung in der Umgebung vermieden oder zumindest reduziert werden. Insbesondere kann ein Absaugen durch Anlegen eines Vakuums erfolgen. Dabei kann vorgesehen sein, dass die abgetragenen oder aufgetragenen Medien in eine Auffangwanne abgesaugt werden.

Weiterhin kann das Abtragen ein Schleifen oder Bürsten des Seils umfasst. So kann ein Abtragen einer Beschichtung oder von Verunreinigungen an dem Seil erfolgen, ohne dass ein zusätzliches Medium wie Strahlmedium zuzuführen ist. Ein Bürsten des Seils kann dabei mittels Drahtbürsten erfolgen. Dabei kann das Bürsten des Seils mittels Drahtbürsten bevorzugt ein Vorspannen von Drähten der Drahtbürsten umfassen.

Vorzugsweise umfasst das Auftragen ein Reinigen des Seils durch Aufbringen des mindestens einen Fluids bei einem Druck von maximal 70 MPa (Mega-Pascal). Dadurch wird eine Oberflächenvorbereitung der Seile ermöglicht. Das abgegebene Fluid kann dabei in einer Auffangwanne gesammelt werden. Durch den limitierten Druck kann ein Reinigen mit geringerem Energieaufwand realisiert werden, das sich insbesondere für leichtere Verunreinigungen eignet.

Alternativ oder zusätzlich kann das Auftragen ein Waschen des Seils durch Aufbringen des mindestens einen Fluids bei einem Druck von 70 bis 210 MPa umfassen. Dadurch wird eine Oberflächenvorbereitung der Seile ermöglicht. Das abgegebene Fluid kann dabei in einer Auffangwanne gesammelt werden. Durch den erhöhten Druck kann ein gründliches Waschen der Seile realisiert werden, das sich insbesondere für hartnäckige Verunreinigungen eignet.

Bevorzugt erfolgt das Reinigen und/oder das Waschen mittels Auftragen von Wasser. Dies ermöglicht ein einfaches Durchführen des Verfahrens, da Wasser üblicherweise problemlos verfügbar ist. Zur Verbesserung des Reinigens oder Waschens können dem Wasser entsprechende Zusätze beigemischt werden.

Vorzugsweise umfasst das Auftragen ein Beschichten des Seils mit einer Grundbeschichtung und/oder Deckbeschichtung. Dabei kann auch vorgesehen sein, dass mehrere Grund- und/oder Deckbeschichtungen aufgetragen werden. Bevorzugt erfolgt das Beschichten mittels Streichen, besonders bevorzugt rotierendes Streichen, oder ein Spritzverfahren, besonders bevorzugt ein Airless-Spritzverfahren. Airless-Spritzverfahren bezeichnet dabei ein Spritzverfahren, bei dem das Spritzmaterial ohne Luftzufuhr durch hohen Druck zerstäubt und auf das Seil aufgebracht wird.

Vorzugsweise umfasst das Verfahren ein Anschließen einer Werkzeugeinheit an die Vorrichtung und/oder ein Austauschen einer angeschlossenen Werkzeugeinheit zum Auftragen und/oder Abtragen. So ermöglicht die Erfindung ein flexibles Durchführen des Verfahrens. Anstatt, dass Werkzeugeinheiten für alle durchzuführenden Schritte gleichzeitig in der Vorrichtung angeordnet sein müssen, kann nach Beenden eines Schritts eine angeschlossene Werkzeugeinheit ausgetauscht werden.

So kann beispielsweise vorgesehen sein, dass zunächst ein Abtragen mittels einer Werkzeugeinheit aufweisend Drahtbürsten erfolgt. Nach Abschließen des Abtragens erfolgt ein Austauschen der Werkzeugeinheit aufweisend Drahtbürsten gegen eine Werkzeugeinheit aufweisend Pinsel. Mit der Werkzeugeinheit aufweisend Pinsel kann ein Auftragen eines Fluids, beispielsweise einer Beschichtung, an der mit den Drahtbürsten bearbeiteten Stelle erfolgen.

Insbesondere kann für Instandsetzungsarbeiten von Seilen vorgesehen sein, die beschriebenen Ausgestaltungen der Verfahrensschritte zu kombinieren. Einzelne Schritte und deren Ausgestaltungen können dabei auch wiederholt ausgeführt werden. Dabei kann vorgesehen sein, dass die Vorrichtung mehrere Werkzeugeinheiten zum Durchführen mehrerer Verfahrensschritte aufweist und/oder ein Auswechseln von Werkzeugeinheiten vorgesehen ist.

Ausbesserungsarbeiten von Korrosionsschutzbeschichtungen der Seile umfassen nach einem Verfahren der Vorrichtung an eine vorbestimmbare, zu bearbeitende Position des Seils, wie ein VVS oder ein Kabel, beispielsweise Ausbesserungsarbeiten an dem Seil mittels Schleifen oder Bürsten des Seils. Damit lassen sich einzelne Rostdurchbrüche in den Korrosionsschutzbeschichtungen schleifen oder, beispielsweise mit rotierenden Drahtbürsten, bürsten, und somit nach ISO 12944-4 vorbereiten.

Nach diesen Vorbereitungsarbeiten werden die vorbereiteten Schadstellen in der Beschichtung durch ein Streichen des Seils mit einem abgestimmten Beschichtungssystem ausgebessert.

Eine Teilerneuerung von Korrosionsschutzbeschichtungen eines Seil, wie VVS oder Kabel, kann nach einem initialen Verfahren der Vorrichtung ein Reinigen des Seils und Abtragen von Rostdurchbrüchen in einer vorhandenen Altbeschichtung mittels Bürsten oder Strahlen umfassen. Die vorbereiteten Schadstellen können dann durch Streichen mit einer oder zwei Grundbeschichtungen versehen werden. Nach einer weiteren Wasserreinigung erhält das Seil anschließend mittels Airlessspritzen oder Streichen eine weitere Deckbeschichtung. So kann mittels des erfindungsgemäßen Verfahrens eine erneute Schutzdauer hoch nach ISO 12944-1 erreicht werden.

Eine Vollerneuerung von Korrosionsschutzbeschichtungen von Seilen wie VVS oder Kabeln kann nach einem initialen Verfahren der Vorrichtung ein Abtragen einer Altbeschichtung mittels Strahlen umfassen. Anschließend können einer oder mehrere Grundbeschichtungen mittels Streichen appliziert werden. Abschließend können weitere erforderliche Beschichtungen entweder mittels Streichen oder Airlessspritzen appliziert werden. So kann mittels des erfindungsgemäßen Verfahrens eine erneute Schutzdauer von hoch bis sehr hoch nach ISO 12944-1 erreicht werden.

Ein weiterer Aspekt der Erfindung betrifft eine Vorrichtung zur Seilbearbeitung, insbesondere mit einem erfindungsgemäßen Verfahren, umfassend eine Antriebseinheit, eine Steuereinheit und ein Werkzeugsystem, wobei die Antriebseinheit mindestens drei Rollen und mindestens einen Motor aufweist, die Rollen kraftschlüssig mit einem zu bearbeitenden Seil verbindbar sind und mindestens eine Rolle durch den Motor antreibbar ist. Die Steuereinheit ist ausgebildet und eingerichtet, den Motor der Steuereinheit anzusteuern. Das Werkzeugsystem ist zum Auftragen mindestens eines Fluids auf das Seil zumindest in Teilbereichen des Seils, wobei das Auftragen ein Reinigen, Waschen und/oder Beschichten des Seils umfasst, und zum Abtragen von festen oder losen Belägen oder einer Beschichtung ausgebildet und eingerichtet.

Die Antriebseinheit ermöglicht ein Verfahren der Vorrichtung auf dem Seil, beispielsweise VVS oder Kabel. Hierbei kann die Antriebseinheit an unterschiedliche Durchmesser der VVS oder Kabel anpassbar sein. Dies kann beispielsweise durch eine Steuerung einer Anpresskraft der Rollen an das Seil erfolgen.

Das Werkzeugsystem kann an die Antriebseinheit angeschlossen sein, so dass eine Antriebsenergie des Werkzeugsystems über die Antriebseinheit bereitgestellt werden kann. Werkzeugköpfe des Werkzeugsystems können dabei verstellbar ausgeführt sein, so dass sie zur Bearbeitung einer Stelle des VVS oder Kabel ausgerichtet werden können, beispielsweise durch Drehen der Werkzeugköpfe.

Die Steuereinheit kann ein- oder mehrteilig ausgeführt sein. So kann bei einer einteiligen Ausführung vorgesehen sein, dass die Steuereinheit in der Vorrichtung, beispielsweise der Antriebseinheit angeordnet ist. Dabei kann insbesondere an einer Außenfläche der Vorrichtung eine Bedieneinheit für die Steuereinheit vorgesehen sein, über die Vorgaben an die Steuerung wie vorbestimmbare Position und durchzuführende Verfahrensschritte eingegeben werden können.

Bei einer mehrteiligen Ausführung kann eine interne und eine externe Steuereinheit vorgesehen sein. Die interne Steuereinheit ist dann in der Vorrichtung angeordnet und umfasst eine Aktorik zum Ansteuern des Motors sowie eine Datenschnittstelle. Über die Datenschnittstelle ist die interne Steuereinheit mit der externen Steuereinheit signalverbunden. Diese Verbindung kann dabei kabelgebunden oder kabellos ausgeführt sein. Die externe Steuereinheit ist außerhalb der Vorrichtung angeordnet und kann somit von einem Bediener genutzt werden. Über die externe Steuereinheit kann das Steuern der Vorrichtung erfolgen.

Dabei kann weiterhin vorgesehen sein, dass die interne Steuereinheit Daten von Sensorik der Vorrichtung, beispielsweise einer Kamera, erfasst und an die externe Steuereinheit übermittelt. So kann ein Bediener beispielsweise einen Zustand des Seils erkennen und basierend auf dem Zustand geeignete Verfahrensschritte des Auftragens und/oder Abtragens an die Vorrichtung vorgeben.

Vorzugsweise umfasst das Werkzeugsystem zumindest zwei Werkzeugeinheiten und/oder zumindest eine austauschbare Werkzeugeinheit. Dadurch ermöglicht die Vorrichtung das Durchführen eines Abtragens und eines Auftragens mittels eines Werkzeugsystems und somit mittels einer Vorrichtung. Umfasst das Werkzeugsystem beispielswiese eine Werkzeugeinheit zum Abtragen und eine Werkzeugeinheit zum Auftragen kann ein Abtragen und Auftragen direkt durchgeführt werden. Alternativ kann zunächst ein Abtragen erfolgen, gefolgt von einem Austausch der Werkzeugeinheit. Mit der neu eingesetzten Werkzeugeinheit kann dann ein Auftragen erfolgen. Auch eine Kombination ist im Sinne der Erfindung erfasst. So kann das Werkzeugsystem zwei Werkzeugeinheiten umfassen, von denen zumindest eine austauschbar ist. So kann beispielsweise eine Werkzeugeinheit zum Auftragen und eine Werkzeugeinheit zum Abtragen vorgesehen sein, wobei die Werkzeugeinheit zum Abtragen austauschbar ist, um eine Art des Abtragens an einen Zustand des Seils und/oder eine Bearbeitungsmethode, beispielsweise Ausbesserungsarbeiten, Teil- oder Vollerneuerung, anpassen zu können.

Vorzugsweise ist eine Werkzeugeinheit des Werkzeugsystems als Schleifeinheit, Drahtbürsteneinheit, Strahlsystem, Reinigungseinheit, Streicheinheit und/oder Spritzeinheit ausgeführt. Vorzugsweise weist das Werkzeugsystem und/oder die Werkzeugeinheit eine Einhausung auf, damit Verunreinigungen nicht in die Umwelt gelangen können. Insbesondere kann eine Auffangwanne und/oder eine Absaugung vorgesehen sein.

Die Schleifeinheit ist zum Schleifen des Seils ausgebildet und eingerichtet. Hierzu kann sie Pads aus Synthetikgewebe mit integriertem Schleifmittel und Schleifleinen oder Schleifpapier umfassen.

Die Drahtbürsteneinheit ist zum Bürsten des Seils ausgebildet und eingerichtet. Hierzu kann sie rotierende Drahtbürsten aufweisen. Dabei kann eine Vorspannung der Drähte der Drahtbürsten vorgesehen sein.

Das Strahlsystem ist zum Strahlen des Seils ausgebildet und eingerichtet. Hierzu kann es als Druckluftstrahleinheit ausgeführt sein. Die Druckluftstrahleinheit führt ein Strahlmedium einem Druckluftstrom zu, der dann aus einer Düse oder mehrerer Düsen der Druckluftstrahleinheit mit hoher Geschwindigkeit auf die zu reinigende Oberfläche des Seils gerichtet wird. Die Druckluftstrahleinheit weist bevorzugt eine Einhausung um die Düsen auf, so dass kein Strahlschutt austreten kann. Weiterhin kann die Druckluftstrahleinheit bevorzugt eine Absaugung des Strahlschutts aufweisen, insbesondere mittels Anlegen eines Vakuums.

Alternativ kann das Strahlsystem als Saugkopfstrahleinheit ausgebildet sein. Hierbei ist eine Strahldüse oder mehrere Strahldüsen in einem Saugkopf angeordnet, der dicht auf der Oberfläche des Seils aufliegt und verbrauchtes Strahlmittel und Verunreinigungen (Strahlschutt) durch Vakuum aufsaugt.

Die Reinigungseinheit ist zum Reinigen oder Waschen des Seils ausgebildet und eingerichtet. Hierzu umfasst die Reinigungseinheit mehrere Düsen, über die die Reinigungseinheit ein Fluid, insbesondere Wasser oder eine wasserbasierte Lösung, mit Drücken bis zu 70 MPa zum Reinigen des Seils oder mit Drücken von 70 MPa bis 210 MPa zum Waschen des Seils auf die Oberfläche des Seils aufbringt. Somit kann eine Oberflächenvorbereitung des Seils nach ISO 8504-5 erfolgen. Die Reinigungseinheit kann eine Einhausung sowie einen Behälter, beispielsweise eine Auffangwanne aufweisen, um das Reinigungsfluid und gelöste Verunreinigungen zu sammeln.

Die Streicheinheit ist zum Streichen des Seils ausgebildet und eingerichtet. Hierzu kann die Streicheinheit einen oder mehrere, insbesondere rotierende, Pinsel aufweisen. Vorbereitete Schadstellen können so durch die Streicheinheit mit einer Grund- oder Deckbeschichtung versehen werden.

Die Spritzeinheit ist zum Bespritzen des Seils ausgebildet. Hierzu kann die Spritzeinheit eine oder mehrere Spritzen, bevorzugt Airlessspritzen aufweisen. Vorbereitete Schadstellen können so durch die Spritzeinheit mit einer Grund- oder Deckbeschichtung versehen werden.

Die erfindungsgemäße Vorrichtung ist insbesondere zur Durchführung des erfindungsgemäßen Verfahrens geeignet. Die für das erfindungsgemäße Verfahren offenbarten Details und Vorteile sind auf die erfindungsgemäße Vorrichtung übertrag- und anwendbar und umgekehrt.

Weitere Einzelheiten der Erfindung werden anhand der nachstehenden Figuren erläutert. Dabei zeigt:
- Figur 1: in perspektivischer Ansicht eine Vorrichtung zur Seilbearbeitung gemäß einer Ausführungsform der Erfindung;
- Figur 2: in perspektivischer Ansicht (unten) und Rückansicht (oben) eine Vorrichtung zur Seilbearbeitung mit abmontiertem Werkzeugsystem gemäß einer Ausführungsform der Erfindung;
- Figur 3: in Rückansicht (unten) und Schnittdarstellung (oben) eine Vorrichtung zur Seilbearbeitung mit montiertem Werkzeugsystem gemäß einer Ausführungsform der Erfindung;
- Figur 4: in Vorderansicht (links unten), perspektivischer (rechts unten) und seitlicher (oben) Explosionsdarstellung eine Werkzeugeinrichtung mit Pinselaufsatz gemäß einer Ausführungsform der Erfindung;
- Figur 5: in Vorderansicht (links unten), perspektivischer (rechts unten) und seitlicher (oben) Explosionsdarstellung eine Werkzeugeinrichtung mit Bürstenaufsatz gemäß einer Ausführungsform der Erfindung; und
- Figur 6: eine schematische Darstellung einer Vorrichtung zur Seilbearbeitung mit externem Steuergerät gemäß einer Ausführungsform der Erfindung.

Figur 1 zeigt in perspektivischer Ansicht eine erfindungsgemäße Vorrichtung zur Seilbearbeitung. Die Vorrichtung umfasst dabei eine Antriebseinheit 10 und ein Werkzeugsystem 30. Die Antriebseinheit 10 ist dabei in einer vorwärtsgerichteten Bewegungsrichtung s der Vorrichtung 1 vor dem Werkzeugsystem 30 angeordnet. Zum sicheren Anschließen des Werkzeugsystems 30 an die Antriebseinheit sind als Bügelverschluss ausgeführte Verschlusselemente 32 vorgesehen.

Die Antriebseinheit 10 umfasst einen Antriebskasten 13 und einen Oberbau 14, der durch eine Deckplatte 15 nach oben abgeschlossen ist. Die Deckplatte 15 weist einen Griff 16 auf, über den die Vorrichtung 1 getragen und beispielsweise auf ein Seil 100 gesetzt oder heruntergenommen werden kann.

Der Oberbau 14 weist zwei Seitenverkleidungen 17 auf, die an einer Unterkante beweglich gelagert sind, so dass sie durch Ziehen an einem Griff 18 geöffnet werden können. Dadurch wird ein Innenraum der Antriebseinheit 10 zugänglich. Um ein unerwünschtes Öffnen der Seitenverkleidungen 17 zu vermeiden, weisen diese jeweils zwei drehbare Schließeinheiten 19 auf, über die diese in einem Gehäuse des Oberbaus 14 verriegelt oder entriegelt werden können.

Figur 2 zeigt die Vorrichtung 1 mit einem demontierten Werkzeugsystem 30. Insbesondere in der oberen Rückansicht sind hierbei ein Zahnrad 110 sowie zehn Aufhängungen 111 erkennbar. Über das Zahnrad 110 können Werkzeugeinheiten 31 des Werkzeugsystems 30 von der Antriebseinheit 10 angetrieben werden. Durch die Aufhängungen 111 kann ein Montieren und Demontieren des Werkzeugsystems 30 erleichtert werden, indem das Werkzeugsystem 30 beispielsweise zum Montieren zunächst auf die Aufhängungen 111 aufgesetzt wird und dann mittels der beiden Verschlusselemente 32 gesichert wird.

Weiterhin sind als Bügelverschluss ausgeführte Verschlusselemente 112 gezeigt, über die der Antriebskasten 13 mit dem Oberbau 14 kraft- und formschlüssig verbunden werden kann. Durch Öffnen der Verschlusselemente 112 kann der Antriebskasten 13 vom Oberbau abgenommen werden. Hierzu weist der Antriebskasten 13 auch Griffe 113 auf. Somit kann der Antriebskasten 13 bei einem Defekt oder für eine Wartung ausgewechselt werden.

Figur 3 zeigt die Vorrichtung 1 wie in Figur 1 mit angekoppeltem Werkzeugsystem 30, unten in einer Rückansicht, oben in einer Schnittdarstellung. In der Schnittdarstellung sind vier Rollen 11 und ein Motor 12 der Antriebseinheit 10 gezeigt. Die Rollen 11 sind dabei kraftschlüssig mit einem zu bearbeitenden Seil 100 verbindbar und mindestens eine Rolle 11 durch den Motor 12 antreibbar.

Weiterhin umfasst die Antriebseinheit eine interne Steuereinheit 20, die hier eine Einheit mit einer als Batterie ausgebildeter Stromversorgung des Motors 12 bildet. Die interne Steuereinheit 20 umfasst dabei eine Aktorik zum Antreiben des Motors 12 sowie eine Datenschnittstelle, über die es mit einer externen Steuereinheit kommunizieren kann. So kann die interne Steuereinheit 20 zum einen Befehle von der externen Steuereinheit erhalten und zum anderen Daten an die externe Steuereinheit senden.

Hierzu umfasst die Vorrichtung 1 eine Kamerahaube 40. Diese weist eine Kamera auf, mittels der ein Zustand des Seils 100 erfasst werden kann. Die von der Kamera erfassten optischen Daten können von der internen Steuereinheit 20 aufgezeichnet und an die externe Steuereinheit gesendet werden. Dort können die optischen Daten zur Bewertung eines Zustands des Seils 100 herangezogen werden. Basierend auf der Bewertung kann dann ein mittels der Vorrichtung 1 durchzuführendes Verfahren bestimmt werden.

Die Antriebseinheit 10 kann weiterhin ein Getriebe 114 zum Anpassen einer Rollendrehzahl umfassen. Weiterhin kann eine Steuerung einer Anpresskraft der Rollen auf das Seil 100 vorgesehen sein. Der Motor 12 kann weiterhin zum Antreiben des Zahnrads 110 eingesetzt werden. Auch hier kann ein Getriebe zwischengeschaltet sein.

In der unten dargestellten Rückansicht ist eine als Streicheinheit ausgeführte Werkzeugeinheit 31 gezeigt. Diese weist vier Pinsel 33 auf. Unterhalb der Werkzeugeinheit 31 ist eine Auffangwanne 34 angeordnet. Diese ist ausgebildet, überschüssiges, durch die Werkzeugeinheit 31 aufgebrachtes Fluid und/oder abgetragene Verunreinigungen aufzufangen. Die Auffangwanne 34 ist über zwei als Bügelverschluss ausgeführte Verschlusselemente 35 an dem oberen Teil des Werkzeugsystems 30 befestigt.

Figur 4 zeigt die als Streicheinheit ausgeführte Werkzeugeinheit 31 im Detail. In der oberen Darstellung und unten rechts ist die Streicheinheit 31 in einer Explosionsdarstellung gezeigt. Weiterhin ist unten links eine Vorderansicht gezeigt. So ist erkennbar, dass Pinsel 33 in einen Pinselhalter 36 eingesteckt werden, in dem sie über Bolzen oder Schrauben gesichert werden können. Der Pinselhalter 36 ist wiederum auf einen Zahnkranz 37 aufgesetzt, der über Senkschrauben 38 auf einem Laufring 39 befestigt ist. Der Zahnkranz 37 wird über das Zahnrad 110 angetrieben, so dass die Pinsel 33 in eine rotierende Bewegung versetzt werden können. Durch die umfängliche Anordnung der Pinsel 33 und die rotierende Bewegung kann ein möglichst gleichmäßiges und lückenloses Auftragen eines Fluids auf das Seil 100 erreicht werden.

Pinselhalter 36 und Zahnkranz 37 umfassen hier einen thermoplastischen Kunststoff, insbesondere POM (Polyoxymethylen, auch Polyacetal genannt). Dieser ist durch eine hohe mechanische Festigkeit und Steifigkeit gekennzeichnet. Zudem weist das Material sehr gute Gleiteigenschaften, eine ausgezeichnete Verschleißfestigkeit und eine geringe Feuchteaufnahme auf. Der Laufring umfasst Aluminium. Die zwölf Senkschrauben sind mit einem Innensechskant ausgeführt und weisen Edelstahl als Material auf.

Figur 5 zeigt eine als Drahtbürsteneinheit ausgeführte Werkzeugeinheit 31. In der oberen Darstellung und unten rechts ist die Drahtbürsteneinheit 31 in einer Explosionsdarstellung gezeigt. Weiterhin ist unten links eine Vorderansicht gezeigt. So ist erkennbar, dass Bürstenköpfe 41 auf Einsätzen 42 befestigbar sind. Die Einsätze 42 sind dabei insoweit formgleich zu den Pinseln 33 der Streicheinheit in Figur 4 ausgeführt, als dass die Einsätze 42 in den Pinselhalter 36 eingesteckt werden können. Somit sind zu einem Auswechseln der Werkzeugeinheit 31 lediglich die Pinsel 33 gegen die auf den Einsätzen 42 befestigten Bürstenköpfe 41 zu tauschen. Somit kann mittels der Werkzeugeinheit 31 sowohl ein Auftragen einer Beschichtung als auch ein Abtragen von festen oder losen Belägen erfolgen.

Die Werkzeugeinheit 31 kann in nicht dargestellten Ausführungsbeispielen alternativ oder zusätzlich auch eine Schleifeinheit, ein Strahlsystem, eine Reinigungseinheit und/oder eine Spritzeinheit umfassen.

Figur 6 zeigt schließlich in schematischer Darstellung eine Vorrichtung 1 zur Seilbearbeitung mit externer Steuereinheit 21. Die Vorrichtung 1 ist hier auf ein Seil 100 aufgesetzt. Dieses führt von einem Boden zu einer Spitze eines Pfeilers 101 und führt danach in horizontaler Richtung weiter.

Über die externe Steuereinheit 21 kann ein Betreiber die Vorrichtung 1 steuern. So kann die externe Steuereinheit 21 Daten von einer internen Steuereinheit 20 der Vorrichtung 1 erhalten, die beispielsweise Aufschluss über einen Zustand des Seils 100 geben können. Stellt der Betreiber so fest, dass Ausbesserungsarbeiten an Korrosionsschutzbeschichtungen an einer oder mehreren, vorbestimmbaren Positionen 2 des Seils 100 erforderlich sind, kann er die Vorrichtung 1 an die entsprechende Position 2 des Seils 100 verfahren. Dort kann er mittels der Vorrichtung 1 dann Ausbesserungsarbeiten durchführen, beispielsweise mittels Bürsten des Seils 100 durch Nutzen der in Figur 5 gezeigten Drahtbürsteneinheit 31. Damit lassen sich einzelne Rostdurchbrüche in den Korrosionsschutzbeschichtungen mit den rotierenden Drahtbürsten 41 bürsten und somit nach ISO 12944-4 vorbereiten.

Nach diesen Vorbereitungsarbeiten werden die vorbereiteten Schadstellen in der Beschichtung durch ein Streichen des Seils 100 mit einem abgestimmten Beschichtungssystem ausgebessert. Hierzu kann der Betreiber die Vorrichtung 1 zum Boden zurückfahren und die Bürstenköpfe 41 gegen Pinsel 33 tauschen.

Werkzeugeinheiten 31 zum Austauschen können beispielsweise in einer Aufbewahrung 102 vorgehalten werden. Mit der so bereitgestellten, in Figur 4 gezeigten Pinseleinheit 31, kann der Betreiber die Vorrichtung 1 wieder zu den entsprechenden Positionen des Seils 100 verfahren und eine Beschichtungsfluid mittels der rotierenden Pinsel 33 aufbringen.

Auch eine Teilerneuerung von Korrosionsschutzbeschichtungen des Seils 100 kann so vorgenommen werden. Nach einem initialen Verfahren der Vorrichtung 1 an eine vorbestimmte Position des Seils 100 kann ein Reinigen des Seils 100 mittels einer zusätzlich in dem Werkzeugsystem angeordneten Reinigungseinheit und ein Abtragen von Rostdurchbrüchen in einer vorhandenen Altbeschichtung mittels der rotierenden Bürsten 41 umfassen. Die vorbereiteten Schadstellen können dann durch Streichen mittels der Pinsel 33 mit einer oder zwei Grundbeschichtungen versehen werden. Nach einer weiteren Wasserreinigung erhalten die VVS anschließend mittels Streichen durch die Pinsel 33 eine weitere Deckbeschichtung. So kann eine erneute Schutzdauer hoch nach ISO 12944-1 erreicht werden.

Eine Vollerneuerung von Korrosionsschutzbeschichtungen des Seils kann nach einem initialen Verfahren der Vorrichtung 1 durch ein Abtragen einer Altbeschichtung mittels Strahlen erfolgen. Hierzu umfasst das Werkzeugsystem eine entsprechende als Strahleinheit ausgeführte Werkzeugeinheit 31. Anschließend können eine oder mehrere Grundbeschichtungen mittels der Pinsel 33 appliziert werden. Abschließend können weitere erforderliche Beschichtungen ebenfalls mittels der Pinsel 33 appliziert werden. So kann mittels des erfindungsgemäßen Verfahrens eine erneute Schutzdauer von hoch bis sehr hoch nach ISO 12944-1 erreicht werden.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste:

- 1: Vorrichtung
- 2: Vorbestimmbare Position
- 10: Antriebseinheit
- 11: Rollen
- 12: Motor
- 13: Antriebskasten
- 14: Oberbau
- 15: Deckplatte
- 16: Griff
- 17: Seitenverkleidung
- 18: Griff
- 19: Schließeinheit
- 20: Interne Steuereinheit
- 21: Externe Steuereinheit
- 30: Werkzeugsystem
- 31: Werkzeugeinheit
- 32: Verschlusselemente
- 33: Pinsel
- 34: Auffangwanne
- 35: Verschlusselemente
- 36: Pinselhalter
- 37: Senkschrauben
- 38: Zahnkranz
- 39: Laufring
- 40: Kamerahaube
- 41: Bürstenkopf
- 42: Einsatz
- 100: Seil
- 101: Pfeiler
- 102: Aufbewahrung
- 110: Zahnrad
- 111: Aufhängungen
- 112: Verschlusselemente
- 113: Griff
- 114: Getriebe
- s: Vorwärtsgerichtete Bewegungsrichtung der Vorrichtung

## Patentansprüche

1. Verfahren zur Seilbearbeitung, bei dem ein Seil (100) mit einer Vorrichtung (1) befahren wird, die eine Antriebseinheit (10) aufweisend mindestens drei Rollen (11) umfasst, die kraftschlüssig mit dem Seil (100) verbunden sind, wobei mindestens eine Rolle (11) durch mindestens einen Motor (12) angetrieben wird, umfassend die Schritte:
- Ansteuern des mindestens einen Motors (12) zum Verfahren der Vorrichtung (1) am Seil (100) an eine vorbestimmbare Position (2),
- zumindest zeitweises Auftragen mindestens eines Fluids auf das Seil (100) zumindest in Teilbereichen des Seils (100), insbesondere an der vorbestimmbaren Position (2), wobei das zeitweise Auftragen ein Reinigen, Waschen und/oder Beschichten des Seils (100) umfasst, und
- Abtragen von festen oder losen Belägen oder einer Beschichtung auf dem Seil (100).

2. Verfahren nach Anspruch 1, bei dem das Abtragen ein Strahlen des Seils (100) umfasst.

3. Verfahren nach Anspruch 2, bei dem das Strahlen mittels Druckluftstrahlen oder Saugkopfstrahlen erfolgt.

4. Verfahren nach einem der vorhergehenden Ansprüche, bei dem das Verfahren ein Absaugen von abgetragenen oder aufgetragenen Medien umfasst.

5. Verfahren nach einem der vorhergehenden Ansprüche, bei dem das Abtragen ein Schleifen oder Bürsten des Seils (100) umfasst.

6. Verfahren nach einem der vorhergehenden Ansprüche, bei dem das Abtragen ein Bürsten mittels Drahtbürsten (41) und ein Vorspannen von Drähten der Drahtbürsten (41) umfasst.

7. Verfahren nach Anspruch 1 oder 2, bei dem das Auftragen ein Reinigen des Seils (100) durch Aufbringen des mindestens einen Fluids bei einem Druck von maximal 70 MPa umfasst.

8. Verfahren nach einem der vorherigen Ansprüche, bei dem das Auftragen ein Waschen des Seils (100) durch Aufbringen des mindestens einen Fluids bei einem Druck von 70 bis 210 MPa umfasst.

9. Verfahren nach Anspruch 7 oder 8, bei dem das Reinigen und/oder das Waschen mittels Auftragen von Wasser erfolgt.

10. Verfahren nach einem der vorherigen Ansprüche, bei dem das Auftragen ein Beschichten des Seils (100) durch Aufbringen einer Grundbeschichtung und/oder Deckbeschichtung umfasst.

11. Verfahren nach einem der vorherigen Ansprüche, bei dem ein Beschichten des Seils (100) mittels Streichen, insbesondere rotierendes Streichen, oder mittels eines Spritzverfahrens, insbesondere eines Airless-Spritzverfahrens, erfolgt.

12. Verfahren nach einem der vorherigen Ansprüche, das ein Anschließen einer Werkzeugeinheit (31) an die Vorrichtung (1) und/oder ein Austauschen einer angeschlossenen Werkzeugeinheit (31) zum Auftragen und/oder Abtragen umfasst.

13. Vorrichtung (1) zur Seilbearbeitung, insbesondere mit einem Verfahren nach einem der vorherigen Ansprüche, umfassend eine Antriebseinheit (10), eine Steuereinheit (20, 21) und ein Werkzeugsystem (30), wobei die Antriebseinheit (10) mindestens drei Rollen (11) und mindestens einen Motor (12) aufweist, die Rollen (11) kraftschlüssig mit einem zu bearbeitenden Seil (100) verbindbar sind und mindestens eine Rolle (11) durch den Motor (12) antreibbar ist, wobei die Steuereinheit (20, 21) ausgebildet und eingerichtet ist, den Motor (12) der Steuereinheit (20, 21) anzusteuern, und wobei das Werkzeugsystem (30) zum Auftragen mindestens eines Fluids auf das Seil (100) zumindest in Teilbereichen des Seils (100), wobei das Auftragen ein Reinigen, Waschen und/oder Beschichten des Seils (100) umfasst, und zum Abtragen von festen oder losen Belägen oder einer Beschichtung ausgebildet und eingerichtet ist.

14. Vorrichtung (1) nach Anspruch 14, bei der das Werkzeugsystem (30) zumindest zwei Werkzeugeinheiten (31) umfasst und/oder zumindest eine austauschbare Werkzeugeinheit (31) umfasst.

15. Vorrichtung (1) nach Anspruch 14 oder 15, bei der eine Werkzeugeinheit (31) des Werkzeugsystems (30) als Schleifeinheit, Drahtbürsteneinheit, Strahlsystem, Reinigungseinheit, Streicheinheit und/oder Spritzeinheit ausgeführt ist.

## Geänderte Patentansprüche

### Geänderte Patentansprüche gemäss Regel 137(2) EPÜ.

1. Verfahren zur Seilbearbeitung, bei dem ein Seil (100) mit einer Vorrichtung (1) befahren wird, die eine Antriebseinheit (10) aufweisend mindestens drei Rollen (11) umfasst, die kraftschlüssig mit dem Seil (100) verbunden sind, wobei mindestens eine Rolle (11) durch mindestens einen Motor (12) angetrieben wird, umfassend die Schritte:
- Ansteuern des mindestens einen Motors (12) zum Verfahren der Vorrichtung (1) am Seil (100) an eine vorbestimmbare Position (2),
- zumindest zeitweises Auftragen mindestens eines Fluids auf das Seil (100) zumindest in Teilbereichen des Seils (100), insbesondere an der vorbestimmbaren Position (2), wobei das zeitweise Auftragen ein Reinigen, Waschen und/oder Beschichten des Seils (100) umfasst, und
- Abtragen von festen oder losen Belägen oder einer Beschichtung auf dem Seil (100),
wobei das Verfahren ein Absaugen von abgetragenen oder aufgetragenen Medien umfasst.

2. Verfahren nach Anspruch 1, bei dem das Abtragen ein Strahlen des Seils (100) umfasst.

3. Verfahren nach Anspruch 2, bei dem das Strahlen mittels Druckluftstrahlen oder Saugkopfstrahlen erfolgt.

4. Verfahren nach einem der vorhergehenden Ansprüche, bei dem das Abtragen ein Schleifen oder Bürsten des Seils (100) umfasst.

5. Verfahren nach einem der vorhergehenden Ansprüche, bei dem das Abtragen ein Bürsten mittels Drahtbürsten (41) und ein Vorspannen von Drähten der Drahtbürsten (41) umfasst.

6. Verfahren nach Anspruch 1 oder 2, bei dem das Auftragen ein Reinigen des Seils (100) durch Aufbringen des mindestens einen Fluids bei einem Druck von maximal 70 MPa umfasst.

7. Verfahren nach einem der vorherigen Ansprüche, bei dem das Auftragen ein Waschen des Seils (100) durch Aufbringen des mindestens einen Fluids bei einem Druck von 70 bis 210 MPa umfasst.

8. Verfahren nach Anspruch 6 oder 7, bei dem das Reinigen und/oder das Waschen mittels Auftragen von Wasser erfolgt.

9. Verfahren nach einem der vorherigen Ansprüche, bei dem das Auftragen ein Beschichten des Seils (100) durch Aufbringen einer Grundbeschichtung und/oder Deckbeschichtung umfasst.

10. Verfahren nach einem der vorherigen Ansprüche, bei dem ein Beschichten des Seils (100) mittels Streichen, insbesondere rotierendes Streichen, oder mittels eines Spritzverfahrens, insbesondere eines Airless-Spritzverfahrens, erfolgt.

11. Verfahren nach einem der vorherigen Ansprüche, das ein Anschließen einer Werkzeugeinheit (31) an die Vorrichtung (1) und/oder ein Austauschen einer angeschlossenen Werkzeugeinheit (31) zum Auftragen und/oder Abtragen umfasst.

12. Vorrichtung (1) zur Seilbearbeitung, insbesondere mit einem Verfahren nach einem der vorherigen Ansprüche, umfassend eine Antriebseinheit (10), eine Steuereinheit (20, 21) und ein Werkzeugsystem (30), wobei die Antriebseinheit (10) mindestens drei Rollen (11) und mindestens einen Motor (12) aufweist, die Rollen (11) kraftschlüssig mit einem zu bearbeitenden Seil (100) verbindbar sind und mindestens eine Rolle (11) durch den Motor (12) antreibbar ist, wobei die Steuereinheit (20, 21) ausgebildet und eingerichtet ist, den Motor (12) der Steuereinheit (20, 21) anzusteuern, und wobei das Werkzeugsystem (30) zum Auftragen mindestens eines Fluids auf das Seil (100) zumindest in Teilbereichen des Seils (100), wobei das Auftragen ein Reinigen, Waschen und/oder Beschichten des Seils (100) umfasst, und zum Abtragen von festen oder losen Belägen oder einer Beschichtung ausgebildet und eingerichtet ist, **dadurch gekennzeichnet, dass** die Vorrichtung (1) eine Absaugung aufweist.

13. Vorrichtung (1) nach Anspruch 12, bei der das Werkzeugsystem (30) zumindest zwei Werkzeugeinheiten (31) umfasst und/oder zumindest eine austauschbare Werkzeugeinheit (31) umfasst.

14. Vorrichtung (1) nach Anspruch 12 oder 13, bei der eine Werkzeugeinheit (31) des Werkzeugsystems (30) als Schleifeinheit, Drahtbürsteneinheit, Strahlsystem, Reinigungseinheit, Streicheinheit und/oder Spritzeinheit ausgeführt ist.
